# EUROPÄISCHE PATENTSCHRIFT

(11) **EP 0 301 267 B1**
(45) Veröffentlichungstag und Bekanntmachung des Hinweises auf die Patenterteilung: **11.12.1991**
(21) Anmeldenummer: 88110594.4
(22) Anmeldetag: 02.07.1988
(51) Int. Cl.: F01L 1/24, F01L 1/46

(54) **Kugelgelenk, welches zwischen einen Kipphebel und einen Ventilschaft eines Verbrennungsmotors eingeschaltet ist**
Ball joint placed between a rocker arm and a valve shaft in an internal-combustion engine
Rotule située entre un culbuteur et une tige de soupape d'un moteur à combustion interne

(30) Priorität: 30.07.1987 DE 3725245
(43) Veröffentlichungstag der Anmeldung: 01.02.1989
(73) Patentinhaber: INA Wälzlager Schaeffler KG, 91063 Herzogenaurach (DE)
(72) Erfinder: Speil, Walter, Dipl.-Ing., D-8070 Ingolstadt (DE); Schmidt, Dieter, D-8500 Nürnberg (DE); Zipprath, Michael, Dipl.-Ing., D-8522 Herzogenaurach (DE)

(56) Entgegenhaltungen:
- EP-A- 0 223 898
- EP-A- 0 244 558
- GB-A- 2 153 431
- PATENT ABSTRACTS OF JAPAN, Band 7, Nr. 141 (M-223)[1286], 21. Juni 1983; & JP-A-58 54 216 (TOYOTA JIDOSHA KOGYO K.K.) 31-03-1983

## Beschreibung

Die Erfindung betrifft ein zwischen einen Kipphebel und einen Ventilschaft eines Verbrennungsmotors eingeschaltetes Kugelgelenk, bestehend aus einem mit dem Kipphebel zusammenwirkenden Zapfen mit balliger Stirnfläche, die mit einer Kugelkalotte einer Gelenkschale zusammenwirkt, weiche an ihrer der Kugelkalotte gegenüberliegenden Seite eine Planfläche aufweist, mit dem sie gegen den Ventilschaft anliegt, wobei von dem Zapfen oder einem mit diesem verbundenen Bauteil ein Halteelement ausgeht, das die Mantelfläche der Gelenkschale derart hintergreift, daß diese verliersicher am Zapfen gehalten ist.

Es ist bereits eine Ausführung vorgeschlagen worden, bei welcher die Gelenkschale derart von einem Halteelement hintergriffen wurde, daß sie verliersicher am Zapfen gehalten war. Die Ausbildung war dabei so getroffen, daß zwischen der balligen Stirnfläche des Zapfens einerseits und der Kugelkalotte der Gelenkschale andererseits Spiel auftreten konnte. Dies führte dann an dieser Kontaktstelle zu zusätzlichem Verschleiß, der vermieden werden sollte (EP-A-02 23 898).

Es ist auch bereits bekanntgeworden, bei einer als Kugelgelenk ausgebildeten Schlepphebelabstützung in einem Ventiltrieb das den Zapfen tragende Schlepphebelende und die am Zylinderkopf befestigte Kugelkalotte durch eine Feder zusammenzuhalten, welche gleichzeitig den Schlepphebel in Richtung einer Ventilbetätigung vorspannt. Diese Ausführung ist mit dem Anmeldungsgegenstand deshalb nicht vergleichbar, weil sie an einer anderen Stelle des Ventiltriebes angeordnet ist und weil insbesondere das die Kalotte tragende Teil nicht mit dem Ventilschaft zusammenwirkt (GB-A-21 53 431).

Der Erfindung liegt die Aufgabe zugrunde, mit einer einfachen baulichen Maßnahme unerwünschtes Spiel zwischen dem mit dem Kipphebel zusammenwirkenden Zapfen mit balliger Stirnseite einerseits und der Kugelkalotte einer Gelenkschale andererseits zu vermeiden und gleichzeitig zu erreichen, daß an der Planfläche der Gelenkschale, die mit dem Ventilschaft zusammenwirkt, kein unerwünschter Verschleiß auftritt.

Diese Aufgabe löst die Erfindung dadurch daß das Halteelement als Federelement ausgebildet ist, das unter elastischer Vorspannung an der Gelenkschale anliegt und so die ballige Stirnfläche des Zapfens in spielfreier Anlage in der Kugelkalotte hält, wobei das Federelement so geformt ist und/oder an einer solchen Stelle der Gelenkschale anliegt, daß diese um einen solchen Winkelbetrag gegenüber der Längsachse des Zapfens geschwenkt ist, daß ihre Planfläche parallel zur Stirnfläche des Ventilschaftes verläuft.

Zweckmäßige Weiterbildungen der Erfindung sind in den Unteransprüchen wiedergegeben.

Die Zeichnungen zeigen in den Figuren 1, 2, 3, 5, 7, 9 und 10 Längsschnitte durch verschiedene Ausführungsformen der Erfindung und in den Figuren 4, 6 und 8 Draufsichten auf die Ausführungen nach den Figuren 3, 5 und 7.

Bei der in Figur 1 dargestellten Ausführung ist in einem Kipphebel 1 ein bekanntes hydraulisches Spielausgleichselement 2 angeordnet, welches an seinem dem Ventilschaft 3 zugekehrten Ende einen Zapfen 4 mit balliger Stirnfläche 5 aufweist. Diese ballige Stirnfläche 5 greift ein in die Kugelkalotte 6 der Gelenkschale 7, die an ihrem entgegengesetzten Ende eine Planfläche 8 aufweist, mit welcher sie mit der Stirnfläche des Ventilschaftes 3 in Kontakt steht.

Die Mantelfäche 9 der Gelenkschale 7 ist ballig ausgebildet. Zur spielfreien Halterung der Gelenkschale 7 an der balligen Stirnfläche 5 des Zapfens 4 ist eine Blattfeder 10 vorgesehen, die einerseits mit einem zylindrischen Bund 11 auf dem Ende des Kolbens des hydraulischen Spielausgleichselementes 2 sitzt und dort durch Einrollen in eine Umfangsnut befestigt ist, während sie andererseits einen bügelartigen Schenkel 12 aufweist, der eine Kreisbohrung besitzt, mit deren Rand er an der balligen Mantelfläche 9 anliegt und dadurch spielfreien Kontakt zwischen der Kugelkalotte 6 und der balligen Stirnfläche 5 gewährleistet. Der Rand der Kreisbohrung ist dabei zur Bildung einer Anlagefläche geringfügig in Form einer Kugelkalotte ausgeformt, deren Oberfläche der Mantelfläche 9 der Gelenkschale 7 angepaßt ist.

In Figur 2 ist eine Ausführung dargestellt, wie sie bei Motoren mit manueller Spieleinstellung angewendet werden kann. Dabei weist der Kipphebel 13 eine Bohrung 14 auf, in welche eine Verlängerung 15 des Zapfens 4 eingesetzt ist. Der Zapfen 4 steht hier wie auch beim vorher beschriebenen Beispiel in Kontakt mit der Gelenkschale 7, die in diesem Falle jedoch keine ballige Mantelfläche besitzt. Sie weist vielmehr an ihren der Kugelkalotte des Zapfens 4 benachbarten Ende einen Radialflansch 16 auf, gegen dessen dem Zapfen 4 abgekehrte Radialfläche 17 der erste Schenkel 18 der Blattfeder 19 anliegt. Der zweite Schenkel 20 der Blattfeder 19 ist eingebettet einerseits zwischen eine Planfläche des Kipphebels 13 und andererseits eine Radialfläche 21 eines Radialflansches 22, welcher an dem Zapfen 4 im Abstand von dessen balliger Stirnfläche angeordnet ist.

Die Figur 2 läßt erkennen, daß der Schenkel 18 der Blattfeder 19 bei dieser Ausführung derart außermittig an der Radialfläche 17 des Radialflansches 16 angreift, daß dadurch die Gelenkschale 7 um einen solchen Winkelbetrag gegenüber der Längsachse des Zapfens 4 geschwenkt wird, daß ihre Planfläche 8 parallel zur Stirnfläche des Ventilschaftes 3 verläuft. Dadurch wird sichergestellt, daß beim Aufsetzen der Gelenkschale 7 auf den Ventilschaft 3 keine zusätzliche verschleißfördernde Kippbewegung der Gelenkschale erforderlich ist.

Die in den Figuren 3 und 4 dargestellte Variante entspricht im wesentlichen der Ausführung nach Figur 2. Die Figuren 3 und 4 lassen erkennen, daß der zweite Schenkel 20 der Blattfeder 19 die Verlängerung 15 des Zapfens 4 gabelartig umgreift und daß die Enden 23 der Gabelarme so abgewinkelt sind, daß sie den Radialflansch 22 hintergreifen und damit ein Abrutschen der Blattfeder vermeiden.

Die in den Figuren 5 und 6 dargestellte Variante entspricht in ihrem Gesamtaufbau weitgehend der. Ausführung nach Figur 1, während die Befestigung der Blattfeder weitgehend den Figuren 3 und 4 entspricht.

Während bei den bisher beschriebenen Ausführungsbeispielen das Federelement jeweils als Blattfeder ausgebildet war, zeigen die Figuren 7 und 8 Konstruktionen, bei welchen das Federelement aus Runddraht geformt ist. Ansonsten entspricht auch diese Konstruktion in ihrem Grundaufbau den vorher beschriebenen Ausführungsbeispielen.

In den Figuren 9 und 10 ist eine weitere Variante dargestellt, die sich dadurch von den vorhergehenden unterscheidet, daß bei ihr die Planfläche 8 der Gelenkschale 7, mit der diese gegen den Ventilschaft 3 anliegt, einen größeren Durchmesser aufweist, als der Ventilschaft 3. Die beiden Schenkel 18 der an ihrem Ende gegabelten Blattfeder 19 liegen zu beiden Seiten des Ventilschaftes 3 gegen den diesen überragenden Bereich der Planfläche 8 an und halten so die Gelenkschale 7 in Kontakt mit der balligen Stirnfläche des Zapfens 4.

## Patentansprüche

1. Zwischen einen Kipphebel und einen Ventilschaft eines Verbrennungsmotors eingeschaltetes Kugelgelenk, bestehend aus einem mit dem Kipphebel zusammenwirkenden Zapfen mit balliger Stirnfläche, die mit einer Kugelkalotte einer Gelenkschale zusammenwirkt, welche an ihrer der Kugelkalotte gegenüberliegenden Seite eine Planfläche aufweist, mit der sie gegen den Ventilschaft anliegt, wobei von dem Zapfen oder einem mit diesem verbundenen Bauteil ein Halteelement ausgeht, das die Gelenkschale derart hintergreift, daß diese verliersicher am Zapfen gehalten ist, **dadurch gekennzeichnet,** daß das Halteelement als Federelement (10, 19) ausgebildet ist, das unter elastischer Vorspannung an der Gelenkschale (7) anliegt und so die ballige Stirnfläche (5) des Zapfens (4) in spielfreier Anlage in der Kugelkalotte (6) hält, wobei das Federelement (19) so geformt ist und/oder an einer solchen Stelle der Gelenkschale (7) anliegt, daß diese um einen solchen Winkelbetrag gegenüber der Längsachse des Zapfens (4) geschwenkt ist, daß ihre Planfläche (8) parallel zur Stirnfläche des Ventilschaftes (3) verläuft.

2. Kugelgelenk nach Anspruch 1, **dadurch gekennzeichnet,** daß die Mantelfläche (9) der Gelenkschale (7) so ballig ausgebildet ist, daß sie an dem der Kugelkalotte (6) benachbartem Ende einen größeren Außendurchmesser aufweist, als an dem der Planfläche (8) benachbarten Ende, und daß das Federelement (10, 19) eine Kreisbohrung aufweist, mit deren Rand es an der balligen Mantelfläche (9) anliegt.

3. Kugelgelenk nach Anspruch 2, **dadurch gekennzeichnet,** daß der Rand der Kreisbohrung zur Bildung einer Anlagefläche geringfügig in Form einer Kugelkalotte ausgeformt ist.

4. Kugelgelenk nach Anspruch 1, **dadurch gekennzeichnet,** daß die Gelenkschale (7) an ihrem der Kugelkalotte (6) benachbarten Ende einen Radialflansch (16) aufweist, gegen dessen dem Zapfen 4 abgekehrte Radialfläche (17) die Blattfeder (19) anliegt.

5. Kugelgelenk nach Anspruch 1, **dadurch gekennzeichnet,** daß die Planfläche (8) der Gelenkschale (7), mit der sie gegen den Ventilschaft (3) anliegt, einen größeren Durchmesser als der Ventilschaft (3) aufweist und der gegabelte Schenkel (18) der Blattfeder (19) gegen den den Ventilschaft (3) radial überragenden Bereich der Planfläche (8) anliegt.

6. Kugelgelenk nach einem der vorhergehenden Ansprüche, **dadurch gekennzeichnet,** daß das Federelement (10, 19) als im wesentlichen U-förmiger Bügel ausgebildet ist, dessen erster Schenkel (18) gegen die Gelenkschale (7) drückt, während sein zweiter Schenkel (20) an dem Zapfen (4) befestigt ist.

7. Kugelgelenk nach Anspruch 6, **dadurch gekennzeichnet,** daß der Zapfen (4) im Abstand von der balligen Stirnfläche (5) einen Radialflansch (22) aufweist, gegen dessen der balligen Stirnfläche (5) abgekehrte Radialfläche (21) der zweite Schenkel (20) des Bügels anliegt.

## Claims

1. Ball-and-socket joint fitted between a rocker arm and a valve stem of an internal combustion engine and comprising a bearing peg which cooperates with the rocker arm and has a convex front face cooperating with a concave spherical surface of a socket which, at its end opposite the concave spherical surface, has a flat surface by which it bears against the valve stem, a retaining element extending from the bearing peg or from a component connected to it engaging around the socket in such a way that this is retained secure against loss on the bearing peg, characterized in that the retaining element is formed as a spring element (10,19) which bears against the socket (7) under elastic pre-tension and thus retains the convex front face (5) of the journal (4) in contact without play with the concave spherical surface (6), the spring element (19) being shaped in such a way and/or bearing against the socket (7) at such a point that the socket (7) is pivoted through such an angle with regard to the longitudinal axis of the bearing peg (4) that its flat surface (8) extends parallel to the end face of the valve stem (3).

2. Ball-and-socket joint according to claim 1, characterized in that the outer peripheral surface (9) of the socket (7) is convex in shape with its end adjacent to the concave spherical surface (6) having a larger outer diameter than its end adjacent to the flat surface (8), and the spring element (10, 19) comprises a circular bore by whose edge it bears against the convex outer peripheral surface (9).

3. Ball-and-socket joint according to claim 2, characterized in that the edge of the circular bore is shaped slightly in the form of a spherical cup for the purpose of forming a contact surface.

4. Ball-and-socket joint according to claim 1, characterized in that, at its end adjacent to the concave spherical surface (6), the socket (7) comprises a radial flange (16) against whose radial surface (17) facing away from the bearing peg (4), the leaf spring (19) bears.

5. Ball-and-socket joint according to claim 1, characterized in that the flat surface (8) of the socket (7) by which this bears against the valve stem (3), has a larger diameter than the valve stem (3) and the forked arm (18) of the leaf spring (19) bears against the region of the flat surface (8) projecting radially beyond the valve stem (3).

6. Ball-and-socket joint according to one of the preceding claims, characterized in that the spring element (10, 19) is formed as an essentially U-shaped bow whose first arm (18) presses against the socket (7) whereas its second arm (20) is fixed to the bearing peg (4).

7. Ball-and-socket joint according to claim 6, characterized in that, at a distance from the convex front face (5), the bearing peg (4) comprises a radial flange (22) against whose radial surface (21) facing away from the convex front face (5), the second arm (20) of the bow bears.

## Revendications

1. Joint à rotule intercalé entre un culbuteur et une tige de soupape d'un moteur à comoustion interne comprenant un pivot qui coopère avec le culbuteur et qui a une face frontale bombée coopérant avec une calotte d'une cuvette rotule qui, à son extrémité opposée à la calotte, comprend une surface plane par laquelle elle s'appuie contre la tige de soupape, avec un élément de retenue qui part du pivot ou d'un composant relié à celui s'engageant derrière la cuvette rotule de telle façon que celle-ci est retenue de manière imperdable sur le pivot, caractérisé en ce que l'élément de retenue est conformé en élément-ressort (10, 19) qui s'appuie sous précontrainte élastique contre la cuvette rotule (7) et retient ainsi la face frontale bombée (5) du pivot (4) en contact sans jeu dans la calotte (6), l'élément-ressort (19) ayant une configuration telle et/ou s'appuyant contre la cuvette rotule (7) en un tel endroit que celle-ci est pivotée par rapport à l'axe longitudinal du pivot (4) d'un angle tel que sa surface plane (8) s'étend en parallèle à la face frontale de la tige de soupape (3).

2. Joint à rotule selon la revendication 1, caractérisé en ce que la surface périphérique (9) de la cuvette rotule (7) est bombée de manière à avoir un plus grand diamètre à son extrémité adjacente à la calotte (6) qu'à son extrémité adjacente à la surface plane (8), et que l'élément-ressort (10, 19) comprend un alésage circulaire par le bord duquel il s'appuie contre la surface périphérique bombée (9).

3. Joint à rotule selon la revendication 2, caractérisé en ce que, pour former une surface de contact, le bord de l'alésage circulaire est conformé légèrement en forme d'une calotte.

4. Joint à rotule selon la revendication 1, caractérisé en ce qu'à son extrémité adjacente à la calotte (6), la cuvette rotule (7) comprend une bride radiale (16) avec le ressort à lames (19) qui s'appuie contre la surface radiale (17) de la bride située à l'opposé du pivot (4).

5. Joint à rotule selon la revendication 1, caractérisé en ce que la surface plane (8) de la cuvette rotule (7) par laquelle celle-ci s'appuie contre la tige de soupape (3) a un diamètre supérieur à celui de la tige de soupape (3), et que le bras bifurqué (18) du ressort à lames (19) s'appuie contre la région de la surface plane (8) qui dépasse radialement la tige de soupape (3).

6. Joint à rotule selon une des revendications précédentes, caractérisé en ce que l'élément-ressort (10, 19) est configuré sous forme d'un étrier globalement en forme d'un U, dont le premier bras (18) pousse contre la cuvette rotule (7) alors que son deuxième bras (20) est fixé au pivot (4).

7. Joint à rotule selon la revendication 6, caractérisé en ce qu'à distance de la face frontale bombée (5), le pivot (4) comporte une bride radiale (22) avec le deuxième bras (20) de l'étrier qui s'appuie contre la surface radiale (21) de la bride située à l'opposé de la face frontale bombée (5).
